# EUROPÄISCHE PATENTSCHRIFT

(11) **EP 1 440 230 B1**
(45) Veröffentlichungstag und Bekanntmachung des Hinweises auf die Patenterteilung: **25.07.2007**
(21) Anmeldenummer: 02758111.5
(22) Anmeldetag: 23.07.2002
(51) Int. Cl.: F02D 11/10, H02H 9/00

(54) **VORRICHTUNG ZUM SCHUTZ EINER ELEKTRONISCHEN SCHALTUNG**
DEVICE FOR PROTECTING AN ELECTRONIC CIRCUIT
DISPOSITIF DE PROTECTION D'UN CIRCUIT ELECTRONIQUE

(30) Priorität: 20.10.2001 DE 10152252
(43) Veröffentlichungstag der Anmeldung: 28.07.2004
(73) Patentinhaber: ROBERT BOSCH GMBH, 70442 Stuttgart (DE)
(72) Erfinder: WIZEMANN, Thomas, 71642 Ludwigsburg (DE); JOSTEN, Stefan, 42897 Remscheid (DE)
(86) Internationale Anmeldenummer: PCT/DE2002/002694
(87) Internationale Veröffentlichungsnummer: WO 2003/038257

(56) Entgegenhaltungen:
- EP-A- 0 736 682
- DE-A- 4 241 020
- US-A- 4 862 311
- US-A- 5 270 645
- US-A- 5 544 000
- US-A- 5 745 324

## Beschreibung

### Stand der Technik

Die Erfindung betrifft eine Vorrichtung zum Schutz einer elektronischen Schaltung, insbesondere einer mit einem Stellelement einer Drosselklappe eines Verbrennungsmotors verbundenen elektronischen Schaltung, gegen elektrostatische Impulse und elektro-magnetische Einstrahlungen (ESD-Impulse (ESD = electrostatic discharge); EMV-Einstrahlungen (EMV = elektromagnetische Verträglichkeit)) wie z.B. aus EP-A-0 736 682.

Aus der DE 42 41 020 A1 ist eine Baueinheit für einen Steller für eine Drosselklappe eines Antriebsmotors bekannt, die einen in einem Gehäuse angeordneten Antriebsmotor, eine auf einer Welle angeordnete Drosselklappe und einen Lagesensor zur Erfassung der Stellung der Drosselklappe umfasst. Lagesensor und Antriebsmotors sind dabei mit der Drosselklappenwelle verbunden. Über Steckverbindungen werden die Ansteuersignale der Baueinheit zugeführt sowie die ermittelten Stellungssignale zurückgeführt. Bei dem Lagesensor handelt es sich dabei um wenigstens ein Potentiometer. Die Baueinheit wird ins Saugrohr des Verbrennungsmotors eingebaut.

Bei der bekannten Lösung ist nur der Lagesensor selbst in das Gehäuse des Drosselklappenstellers integriert. Die erfassten Spannungsrohsignale werden an eine Steuereinheit übertragen, die diese auswertet. Zukünftig werden jedoch zunehmend auch elektronische Bauteile in einem solches Stellergehäuse verbaut, z.B. Auswerteelektronik zur Auswertung und/oder Digitalwandlung des Sensorsignals, insbesondere bei berührungslosen Lagesensoren. Dies gilt nicht nur für einen Drosselklappensteller, sondern auch für andere Aggregate in Verbindung mit der Steuerung eines Verbrennungsmotors (z.B. eine Fahrpedaleinheit, vgl. z. B. DE-A 43 34 963).

Die elektronischen Schaltungen, die mit einer vorgegebenen Genauigkeit Meßsignalwerte liefern, in deren Abhängigkeit eine Steuerfunktion zur Motor-, Bremsen- oder Fahrzeugsteuerung berechnet wird, müssen gegen EMV-Einstrahlungen und ESD-Impulse geschützt sein.

Aus der DE 195 08 625 C1 ist bekannt, elektrostatische Aufladungen über hochohmige Widerstände von dem Drosselgehäuse an die Masse des DC-Motors abzugeben. Diese Variante ist für unseren Fall nicht geeignet, da die hochohmigen Widerstände nicht geeignet sind für EMV und ESD-Schutz.

### Vorteile der Erfindung

Durch die Schaltung eines spannungsabhängigen Widerstandes (Varistor) oder eines ähnlichen elektrischen Bauelements zwischen dem Gehäuse des Aggregats und einem geeigneten Anschluss der elektronischen Schaltung, z.B. des Masseanschlusses der elektronischen Schaltung, wird diese wirkungsvoll gegen ESD-Impulse und EMV-Einstrahlungen geschützt.

In vorteilhafter Weise werden zusätzlich mit diesem Bauelement elektrostatische Aufladungen des Gehäuses des Aggregats, die z.B. durch die Luftströmung entstehen, abgeleitet.

In besonders vorteilhafter Weise wird der Schutz der elektronischen Schaltung, insbesondere eines integrierten Schaltkreises, mit nur einem Bauteil bereitgestellt. Dabei können auch mehrere ICs, die über einen gemeinsamen Anschluss, z.B. einen gemeinsamen Massenanschluss, verfügen, gemeinsam mit einem Bauelement geschützt werden.

Die geringere Anzahl von Bauelementen bewirkt neben dem wirksamen Schutz der Schaltung auch eine Verbesserung der Verfügbarkeit und des Aufwandes, da durch die geringe Anzahl von elektrischen Bauelementen die Gefahr von Ausfällen und die Höhe der Kosten verringert ist.

Weitere Vorteile ergeben sich aus der nachfolgenden Beschreibung von Ausführungsbeispielen bzw. aus den abhängigen Patentansprüchen.

### Zeichnung

Die Erfindung wird nachstehend anhand der in der Zeichnung dargestellten Ausführungsformen näher erläutert. Figur 1 zeigt dabei ein bevorzugtes Ausführungsbeispiel eines Drosselklappensteller, in dessen Gehäuse unter anderem eine elektronische Schaltung, z.B. die Auswerteelektronik eines Lagesensors, untergebracht ist. Figur 2 zeigt ein bevorzugtes Ausführungsbeispiel einer Schaltung zum Schutz einer solchen elektronischen Schaltung.

### Beschreibung von Ausführungsbeispielen

Figur 1 zeigt ein Saugrohr 1, in welches ein Drosselklappenstutzen 2 eingebaut ist. Das Gehäuse dieses Drosselklappenstutzen besteht aus Metall. Er ist elektrisch isoliert, z.B. gegenüber Saugrohr (wenn das Saugrohr aus Kunststoff besteht), Verbrennungsmotor oder Fahrzeugkarosserie, gelagert.

Der Drosselklappenstutzen umfasst eine Drosselklappe 3, die auf einer Welle 4 befestigt ist. Diese Welle 4 ist ferner mit der Antriebswelle eines elektrischen Motors 5 verbunden, der durch Drehen in der einen oder anderen Richtung die Antriebswelle und damit die Drosselklappe 3 dreht. Auf diese Weise wird der Öffnungsquerschnitt des Saugrohrs verändert. Ferner ist auf der Welle, wie in Figur 1 schematisch dargestellt, wenigstens ein Lagesensor 6,7 angebracht. Diese erfassen entweder potentiometrisch oder berührungslos (z.B. nach Hallprinzip) die Stellung der Welle 4 und damit der Drosselklappe 3. Der Lagesensor 6, 7 umfasst eine elektronische Schaltung 8, 9, welche das vom Sensor erfasste Meßsignal auswertet. Die elektrische Schaltung ist gegenüber dem Gehäuse des Drosselklappenstutzen elektrisch isoliert.

Die elektronischen Schaltungen sind im bevorzugten Ausführungsbeispiel als integrierte Schaltungen ausgeführt, in anderen Ausführung auch als diskrete Schaltungen. Im bevorzugten Ausführungsbeispiel sind zwei Lagesensoren 6 und 7 vorgesehen.

Ferner ist eine elektronische Steuereinheit 10 vorgesehen, welche in einem Ausführungsbeispiel wenigstens einen Mikrocomputer umfasst, der nach Maßgabe von über Eingangsleitungen 11 bis 15 zugeführten Meßsignalen von Messeinrichtungen 16 bis 20 entsprechend seiner implementierten Programme u.a. Ansteuersignale zur Betätigung des elektrischen Motors 5 ausgibt. In anderen Asuführungen umfasst die Steuereinheit 10 keinen Mikrocomputer, sondern andere Mittel zur Bildung von Ansteuersignalen. Diese Ansteuersignale werden über die Ansteuerleitungen 21 und 22 zum elektrischen Motor 5 geführt. Die elektronischen Schaltungen 8 bzw. 9 und gegebenenfalls die Sensoren 6 bzw. 7 werden von der Steuereinheit 10 über die Leitungen 23 und 24 mit Energie versorgt. Dabei stellt im gezeigten Ausführungsbeispiel die Leitung 23 die Verbindung mit dem Pluspol einer Spannungsquelle dar, während die Leitung 24 eine Masseverbindung repräsentiert. Pluspol und Masseverbindung entsprechen dabei den entsprechenden Verbindungen der Steuereinheit 10. Die aufbereiteten Meßsignale der Sensoren 6 bzw. 7 werden von den elektronischen Schaltungen 8 bzw. 9 über Leitungen 25 und 26 an die elektronische Steuereinheit 10 abgegeben, die diese Signale im Rahmen der Steuerung der Drosselklappe 3 bzw. anderer Funktionen berücksichtigt. Sensoren und elektronische Schaltungen sind dabei gegenüber dem Gehäuse des Drosselklappenstellers elektrisch isoliert.

In anderen Ausführungsbeispielen wird die Masseverbindung und/oder die Plusverbindung nicht aus der Steuereinheit vorgenommen, sondern aus anderen Komponenten oder direkt aus einer Spannungsquelle.

Aufgrund der geschilderten Bauart ist es notwendig, die elektronischen Schaltungen 8 bzw. 9 gegen elektrostatische Impulse und elektromagnetische Einstrahlungen zu schützen. Für diesen Zweck wird ein elektrisches Bauelement wie einen spannungsabhängiger Widerstand, z.B. ein Varistor, oder Bauelemente wie Dioden, Funkenstrecken, Kondensatoren zwischen das Gehäuse des Drosselklappen stutzen und einem geeigneten Anschluss eingebracht, z.B. des Masseanschluss der wenigstens einen elektronischen Schaltung. Ein Schutz ausschliesslich gegen ESD-Impulse wird mit zwei in entgegengesetzter Richtung in Serie geschalteter Zener-Dioden erreicht.

Ein Beispiel hierfür ist in Figur 2 dargestellt. Dort sind die Sensoren 6 und 7 sowie die elektronischen Schaltungen 8 und 9 als integrierte Schaltungen IC1 und IC2 dargestellt und auf die in Figur 1 dargestellte Art und Weise verschaltet. Zwischen der Masseleitung 23 der elektronischen Schaltungen und dem Gehäuse 2 des Drosselklappenstutzen ist ein spannungsabhängiger Widerstand 100 eingebracht. Elektrostatische Aufladungen des Gehäuses 2 werden demgemäß über den Varistor 100 nach Masse abgeleitet, während elektrostatische Impulse und elektromagnetische Einstrahlungen in die elektronischen Schaltungen über den Varistor 100 abgeleitet werden.

Die erfindungsgemäße Vorrichtung ist vorstehend anhand eines bevorzugten Ausführungsbeispiels eines Drosselklappenstellers beschrieben. In anderen Anwendungen wird bei einer elektronischen Schaltung, die in einem Gehäuse eines Aggregats elektrisch isoliert eingebaut ist und als Massenanschluss nicht das Gehäuse des Aggregats verwendet, entsprechend vorgegangen.

Anstelle von zwei integrierten Schaltungen, wie im bevorzugten Ausführungsbeispiel dargestellt, wird in anderen Ausführungen nur eine integrierte Schaltung oder drei und mehr Schaltungen eingesetzt.

## Patentansprüche

1. Vorrichtung zum Schutz einer elektronischen Schaltung, die in einem Gehäuse (2) eingebaut ist, die gegenüber dem Gehäuse elektrisch isoliert ist und der wenigstens ein Anschluss zugeführt ist, der die elektronische Schaltung mit einem vorgegebenen Potential verbindet, wobei zwischen Gehäuse und diesem wenigstens einen Anschluss wenigstens ein elektrisches Bauelement eingebracht ist, welches Aufladungen des Gehäuses und/oder Einstrahlungen in die elektronische Schaltung ableitet.

2. Vorrichtung nach Anspruch 1, **dadurch gekennzeichnet, dass** dieses elektrische Bauelement ein spannungsabhängiger Widerstand (Varistor) oder wenigstens eine Diode oder Funkenstrecke oder wenigstens ein Kondensator ist.

3. Vorrichtung nach einem der vorhergehenden Ansprüche, **dadurch gekennzeichnet, dass** das Gehäuse das Gehäuse eines elektrischen Drosselklappenstellers einer Brennkraftmaschine ist, wobei die elektronische Schaltung die Auswerteschaltung für einen Lagesensor ist.

4. Vorrichtung nach einem der vorhergehenden Ansprüche, **dadurch gekennzeichnet, dass** das vorgegebene Potential das Massepotential ist.

5. Vorrichtung nach Anspruch 4, **dadurch gekennzeichnet, dass** das Massepotential das Massepotential eines Steuersystems zur Steuerung der Brennkraftmaschine ist.

6. Vorrichtung nach einem der vorhergehenden Ansprüche, **dadurch gekennzeichnet, dass** die elektronische Schaltung zur Auswertung von Meßsignalen von Sensoren dient, die potentiometrisch oder berührungslos die Stellung der Drosselklappe erfassen.

## Claims

1. Device for protecting an electronic circuit that is installed in a housing (2), is electrically insulated from the housing and is supplied with at least one connection which connects the electronic circuit to a prescribed potential, at least one electrical component which discharges charges of the housing and/or irradiation into the electronic circuit being introduced between the housing and this at least one connection.

2. Device according to Claim 1, **characterized in that** this electrical component is a voltage-dependent resistor (varistor) or at least one diode or spark gap or at least one capacitor.

3. Device according to one of the preceding claims, **characterized in that** the housing is the housing of an electrical throttle valve controller of an internal combustion engine, the electronic circuit being the evaluation circuit for a position sensor.

4. Device according to one of the preceding claims, **characterized in that** the prescribed potential is the earth potential.

5. Device according to Claim 4, **characterized in that** the earth potential is the earth potential of a control system for controlling the internal combustion engine.

6. Device according to one of the preceding claims, **characterized in that** the electronic circuit is used to evaluate measurement signals from sensors which detect the position of the throttle valve potentiometrically or contactlessly.

## Revendications

1. Dispositif de protection d'un circuit électronique monté dans un boîtier (2), isolé électriquement de celui-ci et recevant au moins un raccord qui le relie à un potentiel prédéfini avec, monté entre le boîtier et ce raccord, un composant électrique qui dérive les charges du boîtier et/ou les irradiations dans le circuit électronique.

2. Dispositif selon la revendication 1,
**caractérisé en ce que**
ce composant électronique est une résistance (varistance) qui est fonction de la tension, ou au moins une diode ou un éclateur à étincelle ou au moins un condensateur.

3. Dispositif selon la revendication 1 ou 2,
**caractérisé en ce que**
le boîtier est celui de l'actionneur électrique du papillon des gaz d'un moteur à combustion interne et le circuit électronique est le circuit d'exploitation d'un capteur de position.

4. Dispositif selon une des revendications précédentes,
**caractérisé en ce que**
le potentiel prédéfini est le potentiel de masse.

5. Dispositif selon la revendication 4,
**caractérisé en ce que**
le potentiel de masse est le potentiel de masse d'un circuit de commande du moteur à combustion interne.

6. Dispositif selon une des revendications précédentes,
**caractérisé en ce que**
le circuit électronique sert à exploiter des signaux de mesure de capteurs qui saisissent potentiométriquement ou sans contact la position du papillon des gaz.
